# FASCICULE DE BREVET EUROPEEN

(11) **EP 0 235 623 B1**
(45) Date de publication et mention de la délivrance du brevet: **26.09.1990**
(21) Numéro de dépôt: 87101837.0
(22) Date de dépôt: 10.02.1987
(51) Int. Cl.: H01Q 1/12, H01Q 21/24

(54) **Dispositif de réglage de la polarisation d'une antenne et procédé de mise en oeuvre d'un tel dispositif**
Vorrichtung zur Einstellung der Polarisation einer Antenne und Verfahren zur Durchführung der Einstellung mit einer solchen Vorrichtung
Device for adjusting the polarization of an antenna and method for using such a device

(30) Priorité: 18.02.1986 FR 8602170
(43) Date de publication de la demande: 09.09.1987
(73) Titulaire: ALCATEL TRANSMISSION PAR FAISCEAUX HERTZIENS A.T.F.H., 92300 Levallois-Perret Cédex (FR)
(72) Inventeur: Chevallier, René, F-75019 Paris (FR); Fouillet, Jean, F-78600 Mesnil le Roi (FR)
(74) Mandataire: Weinmiller, Jürgen

(56) Documents cités:
- EP-A- 0 026 001
- WO-A-83/03243
- DE-A- 2 812 341
- US-A- 3 786 472
- US-A- 4 085 375

## Description

La présente invention se rapporte à un dispositif de réglage de la polarisation d'une antenne et à son procédé de mise en oeuvre.

Les performances demandées aux antennes, par exemple de faisceaux hertziens, sont de plus en plus élevées. Un point particulier coucourt à l'obtention de cet objectif : Il s'agit du réglage précis de la polarisation par rapport à un plan vertical, réglage qui s'opère par rotation de la source primaire. La référence angulaire de rotation doit alors être prise impérativement sur l'ouverture de la source.

Ce réglage de la verticalité de la polarisation peut s'effectuer très simplement à l'aide d'un niveau placé sur une face de référence à l'arrière de la source, lorsque cette source est accessible, ce qui n'est pas toujours le cas.

Indépendamment de son manque d'accessibilité, cette référence angulaire peut être totalement inaccessible du point de réglage.

L'invention permet de pallier ces inconvénients.

L'invention propose à cet effet un dispositif de réglage, par rapport à un plan de référence, de la polarisation d'une antenne comportant une source mobile en rotation, ledit dispositif de réglage comportant un dispositif de référence angulaire situé près de l'ouverture de cette source, caractérisé en ce que le dispositif de référence angulaire est un basculeur à contacts de mercure solidaire de la source et en ce que ledit dispositif de réglage comprend un connecteur situé à l'arrière de l'antenne dans une zone accessible au réglage et un câble à plusieurs conducteurs effectuant la liaison électrique entre lesdits contacts et le connecteur, de manière à relier électriquement le dispositif de référence à un dispositif de visualisation.

Plus précisément le basculeur utilisé est un basculeur à trois contacts qui est relié au connecteur par un câble à trois conducteurs.

L'invention propose en outre un procédé de mise en oeuvre d'un tel dispositif qui comporte successivement deux étapes :
- une première étape pendant laquelle on fait tourner la source dans un sens afin qu'un premier contact du basculeur soit fermé et qu'un second contact soit ouvert ;
- une deuxième étape pendant laquelle on fait tourner très lentement la source dans l'autre sens, la position angulaire correspondant à l'ouverture du premier contact et à la fermeture du second étant la position recherchée.

Les caractéristiques et avantages de l'invention ressortiront d'ailleurs de la description qui va suivre, à titre d'exemple non limitatif, en référence aux figures sur lesquelles :
- les figures 1 et 2 représentent schématiquement deux premiers types d'antennes de l'art connu,
- la figure 3 représente schématiquement un troisième type d'antenne de l'art connu muni du dispositif de l'invention,
- la figure 4 illustre le fonctionnement du dispositif de l'invention.

Dans le cas d'une antenne du type Cassegrain tell que représentée à la figure 1 ; la source 10 est située au sommet du réflecteur principal 11, un réflecteur auxiliaire 12 étant également figuré.

De courte longueur, cette source 10 est très rigide et sa partie alimentation est directement accessible à l'arrière de l'antenne. Dans ces conditions le réglage de la verticalité de la polarisation peut s'effectuer très simplement à l'aide d'un niveau placé sur une face de référence 13 à l'arrière de cette source 10, en la faisant tourner selon la direction 14.

Cette facilité de réglage ne se trouve pas dans le cas d'antennes avec source 16 au foyer, telle que représentée à la figure 2.

Pour une question pratique d'accessibilité la commande de rotation 15 de la source 16, ici du type "à col de cygne", doit toujours pouvoir s'effectuer à l'arrière de l'antenne ; par contre, la référence angulaire 17 de verticalité doit rester au foyer du réflecteur 18 et ne peut être mécaniquement reportée avec précision au point de réglage 19.

Indépendamment de son manque d'accessibilité, la référence angulaire peut être totalement invisible du point de réglage 19; c'est le cas d'une antenne ra- domée, telle que représentée à la figure 3. Une telle antenne comporte un réflecteur principal 20 muni d'un radôme 21, et une source 22 ici de type "à col de cygne", qui peut tourner suivant la flèche 23.

La dispositif de l'invention permet le réglage, par rapport au plan vertical, de la polarisation d'une source inaccessible matériellement et/ou visuellement. En effet le dispositif de l'invention comprend un dispositif de référence angulaire qui est un basculeur 24 à contacts de mercure 32 installé près de l'ouverture de la source 22 dont on veut régler l'orientation angulaire.

Le basculeur 24 tel que représenté à la figure 4 de faible coût, est intégré dans la fourniture de la source 22 et réglé angulairement sur celle-ci en usine.

Les trois bornes de sortie A, B, C du basculeur 24 sont reliés, à l'aide d'un câble 25 à trois conducteurs, à un connecteur 26 situé à l'arrière de l'antenne dans une zône accessible au réglage. En cet endroit, le repérage du court-circuit entre bornes du basculeur 24 peut se faire très simplement à l'aide d'un dispositif de visualisation 27 qui peut être un ohmètre ou même une lampe de poche à contacts extérieurs.

Pour effectuer le réglage, comme représenté à la figure 4 :
- dans une première étape on fait tourner la source 22 dont est solidaire le basculeur 24 dans le sens positif 30 afin d'être certain de dépasser la position verticale. On vérifie alors que le contact AB est fermé et le contact AC est ouvert.
- dans une deuxième étape on fait tourner très lentement la source 22 dans le sens négatif 31 : la position angulaire correspondant à l'ouverture du contact AB et à la fermeture du contact AC est la position recherchée.

En cas de vibrations gênantes sur l'antenne provenant par exemple de rafales de vent très importantes les opérations décrites ci-dessus peuvent être recommencées plusieurs fois pour optimiser le résultat.

Il est bien entendu que la présente invention n'a été décrite et représentée qu'à titre d'exemple préférentiel et que l'on pourra remplacer ses éléments constitutifs par des éléments équivalents sans pour autant, sortir du cadre de l'invention.

Ainsi le dispositif de réglage de l'invention a été illustré avec l'antenne représentée à la figure 3, mais il aurait tout aussi bien pu être utilisé avec l'antenne représentée à la figure 2.

## Revendications

1/ Dispositif de réglage, par rapport à un plan de référence, de la polarisation d'une antenne comportant une source (22) mobile en rotation (23), ledit dispositif de réglage comportant un dispositif de référence angulaire situé près de l'ouverture de cette source (22), caractérisé en ce que le dispositif de référence angulaire est un basculeur (24) à contacts de mercure solidaire de la source (22) et en ce que ledit dispositif de réglage comprend un connecteur (26) situé à l'arrière de l'antenne dans une zone accessible au réglage et un câble (25) à plusieurs conducteurs effectuant la liaison électrique entre les sorties (A,B,C) dudit basculeur (24) et le connecteur (26), de manière à relier électriquement le dispositif de référence à un dispositif de visualisation (27).

2/ Dispositif de réglage selon la revendication 1, caractérisé en ce qu'il comprend un basculeur (24) à trois sorties, relié au connecteur (26) par un câble (25) à trois conducteurs.

3/ Procédé de mise en oeuvre du dispositif de réglage selon l'une quelconque des revendications 1 ou 2, caractérisé en ce que :
- dans une première étape on fait tourner la source dans un sens (30) afin qu'un premier contact (AB) du basculeur soit fermé et qu'un second contact (AC) soit ouvert ;
- dans une deuxième étape, on fait tourner très lentement la source (22) dans l'autre sens, la position angulaire correspondant à l'ouverture du premier contact (AB) et à la fermeture du second (AC) étant la position recherchée.

## Patentansprüche

1. Einrichtung zum Einstellen der Polarisation einer Antenne mit in Drehrichtung (23) beweglicher Quelle (22) relativ zu einer Bezugsebene, wobei die Einrichtung eine Winkelbezugsvorrichtung in der Nähe der Öffnung der guelle (22) aufweist, dadurch gekennzeichnet, daß die Winkelbezugsvorrichtung ein mit der Quelle (22) fest verbundener Kippschalter (24) mit Quecksilberkontakten ist, und daß die Einstelleinrichtung hinter der Antenne in einer zum Einstellen zugänglichen Zone einen Verbinder (26) aufweist und ein mehradriges Kabel (25) das die elektrische Verbindung zwischen den Ausgängen (A, B, C) des Kippschalters (24) und dem Verbinder (26) bewirkt, so daß auf diese Weise die Bezugsvorrichtung mit einer Anzeigevorrichtung (27) elektrisch verbunden wird.

2. Einstellungseinrichtung nach Anspruch 1, dadurch gekennzeichnet, daß sie einen Kippschalter (24) mit drei Ausgängen aufweist, der über eine Kabel (25) mit drei Leitern an den Verbinder (26) angeschlossen ist.

3. Verfahren zum Betreiben der Einstellvorrichtung nach Anspruch 1 oder 2, dadurch gekennzeichnet, daß
- in einem ersten Schritt die Quelle in die eine Richtung (30) gedreht wird, damit ein erster Kontakt (AB) des Kippschalters geschlossen und ein zweiter Kontakt (AC) geöffnet wird, und
- in einem zweiten Schritt die Quelle (22) sehr langsam in die Gegenrichtung gedreht wird, wobei die der Öffnung des ersten Kontaktes (AB) und der Schließung des zweiten Kontaktes entsprechende Winkelstellung die gesuchte Position ist.

## Claims

1. A device for adjusting the polarization of an antenna including a rotatable (23) source (22) with respect to a reference plane, said adjusting device comprising an angular reference device located near the aperture of said source (22), characterized in that the angular reference device is a tilting switch (24) having mercury contacts and being rigidly fixed to the source (22), and in that said adjusting device comprises a connector (26) located at the rear of the antenna in a zone which is accessible for adjustment, and a multipleconductor cable (25) for establishing the electrical junction between the outputs (A, B, C) of said switch (24) and the connector (26) so as to connect the reference device electrically to a display device (27).

2. An adjusting device according to claim 1, characterized in that it includes a three-output tilting switch (24) linked with the connector (26) by means of a three-conductor cable (25).

3. A method of application for the adjusting device according to claim 1 or 2, characterized in that
- in a first step, the source (30) is rotated in one direction (30) so as to ensure that a first contact (AB) of the tilting switch is closed while a second contact (AC) is opened, and
- in a second step, the source (22) is rotated very slowly in the opposite direction, the angular position corresponding to the opening of the first contact (AB) and the closing of the second contact (AC) being the required position.
